# EUROPÄISCHE PATENTANMELDUNG

(11) **EP 3 323 758 A1**
(43) Veröffentlichungstag der Anmeldung: **23.05.2018**
(21) Anmeldenummer: 17202369.9
(22) Anmeldetag: 17.11.2017
(51) Int. Cl.: B65H 5/28, B65H 29/00

(54) **VORRICHTUNG ZUR LAGERUNG UND AUSGABE VON ARTIKELN**

(30) Priorität: 21.11.2016 DE 102016122360
(71) Anmelder: Achterberg GmbH, 45966 Gladbeck (DE)
(72) Erfinder: GETZLAFF, Jürgen, 33729 Bielefeld (DE)
(74) Vertreter: Popp, Eugen

(57) **Zusammenfassung**

Die Erfindung betrifft eine Vorrichtung zur Lagerung und Ausgabe von Artikeln, umfassend eine Abwickelwalze (50) und eine auf die Abwickelwalze (50) aufwickelbare, befüllte Materialbahn (30). Die Materialbahn (30) ist befüllt als Träger für mit aufgewickelte Artikel (2) vorgesehen. Weiter vorgesehen sind Mittel (80, 74, 76, 78) zum Abwickeln der Materialbahn (30) von der Abwickelwalze (50), enthaltend einen Antrieb, sowie Mittel (82, 86) zum Vereinzeln und Aufnehmen von mit der Materialbahn (30) mit aufgewickelten Artikeln (2). Vorteilhaft umfasst die Vorrichtung auch eine Aufwickeleinrichtung (80) für die abgewickelte Materialbahn (30) und/oder eine Befülleinrichtung (10, 14, 16), in der die Materialbahn (30) auf eine Abwickelwalze (50) aufgewickelt und befüllt wird.

## Beschreibung

Die Erfindung betrifft die Lagerung von Artikeln. Vielfach werden Artikel für die Lagerung extra verpackt, z.B. in Folienmaterial eingeschweißt, oder sie sind bereits in einem lagerfähigen Behälter, z.B. einem Karton, untergebracht. Die Folienpakete und die Kartons können dann in Lagerfächern oder -schränken gestapelt werden. In anderen Fällen werden die Artikel bei geeigneter Größe und Form (z.B. Schrauben, in Lagerbehältern gesammelt aufbewahrt. Nach Bedarf werden die jeweils benötigten Artikel entnommen. Wenn nicht die beispielsweise gestapelten Artikel für die Entnahme vereinzelt werden können, sind insbesondere für die Verwendung in Lagerautomaten Maßnahmen für die kontrollierte Entnahme und Abgabe jeweils benötigter und zu entnehmender Artikel notwendig.

Aus der DE 100 34 280 A1 ist ein transportables Brettspiel, insbesondere in Form eines Schachspiels, bekannt, dessen Spielfeld in einer Richtung faltbar oder aufrollbar ist. Das Spielfeld und die Spielfiguren sind so ausgeführt, dass die Spielfiguren an dem Spielfeld magnetisch haften. Die Spielfiguren können zusammen mit dem Spielfeld zusammengefaltet bzw. -gerollt werden, wobei sie ihre Position auf dem Spielfeld beibehalten können. Nach dem Entfalten bzw. Aufrollen kann dann gleich weitergespielt werden.

Der Erfindung liegt die Aufgabe zugrunde, eine Vorrichtung zu schaffen, die eine Lagerung von Artikeln und deren vereinzelte Ausgabe, insbesondere in einem Lagerautomaten, ermöglicht.

Diese Aufgabe ist durch die Erfindung bei einer Vorrichtung mit den Merkmalen des Anspruchs 1 und bei einem Ausgabeautomaten mit den Merkmalen des Anspruchs 15 gelöst. Vorteilhafte Weiterbildungen der erfindungsgemäßen Vorrichtung sind Gegenstand der Unteransprüche.

Eine Vorrichtung zur Lagerung und Ausgabe von Artikeln gemäß der Erfindung umfasst somit eine Abwickelwalze, eine auf die Abwickelwalze aufwickelbare, befüllte Materialbahn, wobei die Materialbahn befüllt als Träger für mit aufgewickelte Artikel vorgesehen ist, Mittel zum Abwickeln der Materialbahn von der Abwickelwalze, enthaltend einen Antrieb, sowie Mittel zum Vereinzeln und Aufnehmen von mit der Materialbahn mit aufgewickelten Artikeln.

Der Aufbau und die Betätigung der erfindungsgemäßen Vorrichtung sind sehr einfach. Es ist lediglich erforderlich, eine Abwickelwalze mit befüllter Materialbahn am Ausgabeort zu positionieren und mit den Mitteln zum Abwickeln der Materialbahn zu koppeln. Bei diesen kann es sich um eine Zugeinrichtung handeln, die die Materialbahn einfach abzieht, oder beispielsweise um einen insbesondere, aber nicht zwingend walzenversehenen Abziehmechanismus, der ebenfalls an der Materialbahn angreift. Letzterer kann eine Aufwickeleinrichtung für die abgewickelte Materialbahn umfassen.

Die Materialbahn kann aus verschiedenen Materialien sein. Diese müssen lediglich wickelfähig und ausreichend flexibel zur formmäßigen Anpassung an die mitzuführenden bzw. zu haltenden Artikel sein. So eignet sich Textilmaterial, beispielsweise Tuchware, sehr gut für den Einsatz, da es fest und mit geringer Materialstärke ist und zugleich wenig Gewicht hat. Es kann jedoch auch Metallmaterial, beispielsweise vermascht, gewählt werden. Abgesehen von Gewirken und ausreichend dünnmaschiger, gegebenenfalls mehrlagiger Netzware, können auch Materialgemische verwendet werden.

Bei einer Ausführungsform der erfindungsgemäßen Vorrichtung ist der Anfang bzw. das Ende der Materialbahn am Walzenkern der Aufwickelwalze und Abwickelwalze angeklettet. Alternativ kann auch eine Klemmverbindung oder Klebung vorgesehen sein. Für das Ankletten oder Klemmen kann auch ein anderer Ort als der Walzenkern gewählt werden.

In einer Vorrichtung gemäß der Erfindung können als Lagerartikel beispielsweise Textilien, Staubmasken, Gehörschutz, Handschuhe, Schleifpapier, flache Päckchen, Schachteln mit Werkzeugen oder Werkzeugteilen, z.B. Wendeplatten für die zerspanende Materialbearbeitung, etc. verwendet werden.

Die Abgabe der Lagerartikel kann vorteilhaft über optische Sensoren gesteuert werden, die vorbei- oder beispielsweise eine Lichtschranke laufende Artikel erfassen. Die Lichtschranke kann auch zum Zählen der Artikel verwendet werden. Wird der oder der letzte Artikel oder bei der Zählung die Sollzahl der abzugegebenden Artikel bei einem Ausgabevorgang erfasst, kann etwa durch die Lichtschranke ein Stoppsignal abgegeben werden, das ein weiteres Abwickeln der Abwickelwalze, beispielsweise deren Antrieb, stoppt, so dass keine weitere Artikelvereinzelung und -abgabe erfolgen.

Für das Stoppen kann alternativ auch eine Auslösung durch Kontakte vorgesehen sein, etwa, wenn die Artikel auf ein Kontaktbrett fallen, etc. Zur Erfassung der abgegebenen Artikel können diese auch mit geeigneten, zum Beispiel transponderversehenen Etiketten oder dergleichen ausgestattet sein, so dass mittels RFID der Artikeldurchlauf erfasst und gesteuert werden kann. Für die Artikelabgabe kann auch eine Gewichtsmessung eingesetzt werden, so dass lediglich an geeigneter Stelle am Artikelauslauf eine Waage angeordnet wird und bei Erreichen des jeweiligen Soll-Gewichts die Artikelabgabe gestoppt wird. Die Artikelabgabe kann auch durch zeitliche Vereinzelung erfolgen, beispielsweise, wenn bei einer Ausgabezeit von drei Sekunden nach der entsprechenden Zeitdauer der Bandantrieb und damit die Artikelabgabe gestoppt wird.

Eine zweckmäßige Ausführung des Abgabebereichs für die Artikel kann eine Rampe am Auslauf der Materialbahn umfassen, an der die Vereinzelung der Artikel erfolgt. Die Länge und Neigung der Rampe werden entsprechend der Artikelgröße und Artikelart gewählt. Die Artikel können mittels eines Rechens oder Greifers für die Entnahme verschoben oder entnommen werden oder sie fallen beim Abwickeln einzeln am Rampenende durch die Schwerkraft nach unten zum Entnahmeort.

Es kann auch eine Anordnung vorgesehen sein, bei der im Abgabebereich für die Artikel ein Schlitz vorhanden ist, durch den die Artikel aus dem Lagerbereich heraus gelangen bzw. durchgeführt werden.

Bei einer Ausführungsform der Erfindung ist die Aufwickeleinrichtung nahe dem Entnahmebereich der Artikel, beispielsweise unterhalb der Rampe angeordnet. Durch die letztere Maßnahme kann der Raum unterhalb der Rampe genutzt werden.

Vorzugsweise ist die Materialbahn zwischen der Abwickel- und der Aufwickelwalze mehr oder weniger unter Spannung gehalten. Dies ermöglicht es, Platz zu sparen. Außerdem werden die Artikel präziser abgelegt. Zu diesem Zweck kann die Abwickelwalze mit einer Bremseinrichtung versehen oder gekoppelt sein. Als Bremseinrichtung kann auch ein zweiter Antrieb vorgesehen sein, der in Bezug auf den Antrieb der Aufwickelwalze bremsend ist, also schwächer und in die entgegengesetzte Richtung wirkt.

Die Artikel können hintereinander auf die Materialbahn aufgelegt und mit dieser aufgewickelt werden. Für einen automatisierten Ablauf des Befüllvorgangs und bei größeren Artikeldurchsätzen kann jedoch eine Befülleinrichtung vorgesehen sein, in der die Materialbahn befüllt und auf eine Abwickelwalze aufgewickelt wird. Die Befülleinrichtung kann mehrere Befüll- und Aufwickeleinrichtungen für das gleichzeitige Befüllen mehrerer Materialbahnen umfassen. Die befüllten, aufgewickelten Materialbahwerden zum Ausgabebereich, zweckmäßig einem Entnahme- oder Ausgabeautomaten verbracht, in den sie eingesetzt werden. Aus einem solchen Automaten werden auch die aufgewickelten, geleerten Materialbahnen wieder zurück zur Befülleinrichtung gebracht.

Für einen raschen Austausch bzw. Aus- und Einbau der Walzen können Schnellspanner/-verschlüsse oder beispielsweise auch Flügelschrauben vorgesehen sein.

Die Erfindung wird im Folgenden weiter anhand eines Ausführungsbeispiels und der Zeichnung beschrieben. In der Zeichnung zeigen:
- Fig. 1: eine schematische perspektivische Teilansicht auf eine teilweise aufgewickelte Materialbahn bei deren Befüllung,
- Fig. 2: eine Seitenansicht einer befüllten, aufgewickelten Materialbahn mit Auslauframpe in Bereitschaft zur Entnahme der Artikel und
- Fig. 3: eine Seitenansicht einer befüllten, aufgewickelten Materialbahn mit Auslauframpe bei Entnahme der Artikel.

Im Folgenden wird anhand von Fig. 1 die Funktion einer Materialbahn 30 als Träger und Halterung für zu lagernde Artikel bei der Befüllung erläutert. Die Artikel sind bei diesem Ausführungsbeispiel Handschuhe 2. Selbstverständlich können andere Artikel mittels der Materialbahn aufbewahrt werden. Es müssen lediglich ihre Abmessungen, ihr Gewicht und ihre Flexibilität das Aufwickeln auf und mit der Materialbahn ermöglichen. Die gezeigte Materialbahn 30 ist aus Tuchmaterial, z.B. Baumwoll- oder Leinenstoff. Andere Materialien für diese Trägerbahn sind möglich. Die diesen Materialien gefertigten Bahnen müssen ausreichend flexibel, zugleich reiß- und verschleißfest sein. Auch die Anordnung und Ausgestaltung einer lediglich schematisch dargestellten Befülleinrichtung 10 für eine Materialbahn ist lediglich beispielhaft und die Befülleinrichtung kann anders ausgeführt sein. Eine im Rahmengestell 12 der Befülleinrichtung 10 drehbar gelagerte Aufwickelwalze 20 trägt eine aufgewickelte leere Materialbahn 30, die für die Befüllung vorgesehen ist. Umlenkstäbe, -rollen und -walzen 14 dienen zur Führung und Umlenkung der Materialbahn 30 zur Abwickelwalze 50.

Für das Befüllen ist ein Antrieb der Abwickelwalze 50 vorgesehen, der beim dargestellten Ausführungsbeispiel in Form einer Handkurbel 22 realisiert ist. Die leere Materialbahn 30 wird von der Aufwickelwalze 20 abgezogen, die mit einem Antrieb 24 versehen ist, der eine Bremswirkung ausübt, um die Materialbahn unter vorzugsweise leichter Spannung zu halten. Auf diese Weise wird ein Durchhängen oder eine Faltenbildung der Materialbahn 30 verhindert. Es ist jedoch auch möglich, die Aufwickelwalze lediglich mit der Abwickelwalze 50 mitlaufen zu lassen. Ein optionaler Antrieb 26 für die Aufwickelwalze 20, der anstelle der Handkurbel 22 verwendet werden kann, ist in Fig. 1 mit eingezeichnet. Die Handschuhe 2 werden beim gezeigten Ausführungsbeispiel von Hand auf die Materialbahn 30 aufgelegt, während diese mit Hilfe der Handkurbel 22 auf die Abwickelwalze 50 aufgerollt wird. Eine maschinelle Beschickung und ein automatisches Arbeiten der Befülleinrichtung 10 sind möglich. Es können auch mehrere Materialbahnen zugleich befüllt werden. Durch das Klemmen zwischen den einzelnen Lagen der Materialbahn 30 werden die Handschuhe 2 fixiert. Der Zug bzw. die Dichte der einzelnen Aufwickellagen der beschickten Materialbahn 30, d.h. ihr Abstand voneinander, sind so gewählt, dass die Handschuhe 2 einerseits lagefest gehalten werden, andererseits die Materialbahn 30 sich flexibel an die Form der Handschuhe 2 anpassen kann.

Im Folgenden wird der Entnahmevorgang von Artikeln, im gezeigten Ausführungsbeispiel Handschuhen 2, von einer befüllten Materialbahn 30 in einer Entnahmeeinrichtung 70 anhand von Fig. 2 und 3 veranschaulicht. Eine im Rahmengestell 72 der Entnahmeeinrichtung 70 drehbar gelagerte, mit einem Antrieb 52 versehenen Abwickelwalze 50 trägt eine gefüllte Materialbahn 30. Der Antrieb 52 dient dazu, die Materialbahn unter Spannung zu halten, so dass diese keine Falten bildet oder durchhängt. Umlenkstäbe, -rollen und -walzen 76 sowie nicht dargestellte Führungs- oder Andrückeinrichtungen dienen zur Führung und Umlenkung des abgewickelten Bahnenmaterials der Materialbahn 30 zu einer mit einem Antrieb 84 versehenen Aufwickelwalze 80. Der Auslauf 82 der Materialbahn 30 ist durch eine erhöhte Anordnung der Umlenkwalze 76 schräg aufwärts verlaufend, somit rampenförmig ausgestaltet. Am Ende der so gebildeten Auslauframpe 82 befindet sich ein Vereinzelungsbereich 86 der Handschuhe 2. Dieser umfasst eine Abdeckung 88 mit einem Schlitz 90. Nach Verlassen der Auslauframpe 82 fallen die Handschuhe 2 nach unten zu einem Entnahmebereich 92. Durch Erfassen der vereinzelten, herabfallenden Handschuhe 2, z.B. mittels einer Lichtschranke, kann das weitere Abwickeln der Abwickelwalze 50 gestoppt werden, indem beispielsweise der Antrieb 84 der Aufwickelwalze 80 gestoppt wird. Auch für den Entnahmevorgang können automatisch arbeitende Einrichtungen in einem Lager- und/oder Entnahmeautomaten vorgesehen werden.

## Patentansprüche

1. Vorrichtung zur Lagerung und Ausgabe von Artikeln, umfassend
eine Abwickelwalze (50),
eine auf die Abwickelwalze (50) aufwickelbare, befüllte Materialbahn (30), wobei die Materialbahn (30) befüllt als Träger für mit aufgewickelte Artikel (2) vorgesehen ist,
Mittel (80, 76) zum Abwickeln der Materialbahn (30) von der Abwickelwalze (50), enthaltend einen Antrieb,
Mittel (82, 86) zum Vereinzeln und Aufnehmen von mit der Materialbahn (30) mit aufgewickelten Artikeln (2).

2. Vorrichtung nach Anspruch 1, **dadurch gekennzeichnet, dass** die Materialbahn (30) aus Textilmaterial ist.

3. Vorrichtung nach Anspruch 1, **dadurch gekennzeichnet, dass** die Materialbahn aus Kunststoff- oder Metallmaterial oder einem Materialgemisch ist.

4. Vorrichtung nach einem der Ansprüche 1 bis 3, **dadurch gekennzeichnet, dass** eine Bremseinrichtung (24) für die Abwickelwalze (50) vorgesehen ist.

5. Vorrichtung nach Anspruch 4, **dadurch gekennzeichnet, dass** ein weiterer Antrieb (24) als Bremseinrichtung für die Abwickelwalze vorgesehen ist.

6. Vorrichtung nach einem der Ansprüce 1 bis 5, **dadurch gekennzeichnet, dass** für die Kontrolle oder Durchführung der Vereinzelung der Artikel eine Lichtschranke vorgesehen ist.

7. Vorrichtung nach einem der Ansprüche 1 bis 6, **dadurch gekennzeichnet, dass** am Auslauf der Materialbahn eine Rampe (82) für die Vereinzelung der Artikel (30) vorgesehen ist.

8. Vorrichtung nach Anspruch 6 oder 7, **dadurch gekennzeichnet, dass** mit der Lichtschranke eine Stoppeinrichtung für den Antrieb zum Abwickeln der Materialbahn gekoppelt ist, die bei Durchtreten von Artikeln durch die Lichtschranke auslösbar ist.

9. Vorrichtung nach einem der Ansprüche 1 bis 8, **dadurch gekennzeichnet, dass** eine Aufwickeleinrichtung (80) für die abgewickelte Materialbahn (30) vorgesehen ist.

10. Vorrichtung nach Anspruch 9, **dadurch gekennzeichnet, dass** die Aufwickeleinrichtung unterhalb der Rampe angeordnet ist.

11. Vorrichtung nach einem der Ansprüche 1 bis 10, **dadurch gekennzeichnet, dass** eine Befülleinrichtung (10, 14, 16) vorgesehen ist, in der die Materialbahn (30) auf eine Abwickelwalze (50) aufgewickelt und befüllt wird.

12. Vorrichtung nach Anspruch 11, **dadurch gekennzeichnet, dass** die Befülleinrichtung für das gleichzeitige Befüllen mehrerer Materialbahnen eingerichtet ist.

13. Vorrichtung nach einem der Ansprüche 1 bis 12, **dadurch gekennzeichnet, dass** ein manueller oder manuell schaltbarer Antrieb (22) für das Befüllen und Aufwickeln der Materialbahn (30) auf der Abwickelwalze (50) vorgesehen ist.

14. Vorrichtung nach einem der Ansprüche 1 bis 13, **dadurch gekennzeichnet, dass** die Vorrichtung in einem Waren- oder Lagerausgabeautomaten eingebaut ist.

15. Ausgabeautomat für Verkaufs- oder Lagerartikel, umfassend eine Vorrichtung nach einem der Ansprüche 1 bis 13.
